# EUROPÄISCHE PATENTSCHRIFT

(11) **EP 2 781 462 B1**
(45) Veröffentlichungstag und Bekanntmachung des Hinweises auf die Patenterteilung: **18.05.2016**
(21) Anmeldenummer: 14161120.2
(22) Anmeldetag: 21.03.2014
(51) Int. Cl.: B65D 1/24

(54) **Behälter, insbesondere Flaschenkasten**
Container, in particular bottle crate
Récipient, en particulier caisse à bouteilles

(30) Priorität: 21.03.2013 AT 501952013
(43) Veröffentlichungstag der Anmeldung: 24.09.2014
(73) Patentinhaber: Haidlmair Holding GmbH, 4542 Nussbach (AT)
(72) Erfinder: Weiermeier, Gerhard, 4560 Kirchdorf (AT)
(74) Vertreter: Jell, Friedrich

(56) Entgegenhaltungen:
- EP-A1- 0 389 802
- US-A- 4 790 443

## Beschreibung

Die Erfindung betrifft einen Behälter, insbesondere Flaschenkasten, mit wenigstens zwei trenn- und zusammensetzbaren Behälterteilen und mit mindestens einer Verriegelungseinrichtung, die bewegbare Riegelelemente und mit den Riegelelementen zum Ver- und Entriegeln der Behälterteile zusammenwirkende Verriegelungsaufnahmen aufweist, wobei jeder Behälterteil mindestens ein Riegelelement und eine zum Einfahren des Riegelelements des jeweils anderen Behälterteils ausgebildete Verriegelungsaufnahme aufweist.

Um zwei Kastenteile eines teilbaren Flaschenkastens miteinander zu verriegeln, ist es aus dem Stand der Technik bekannt (EP0389802A1), beide Kastenteile mit bewegbaren Riegelelementen und Verriegelungsaufnahmen zu versehen. Diese wirken zum Ver- und zum Entriegeln der beiden Kastenteile zusammen, indem die an einem Kastenteil beweglich vorgesehenen, zapfenförmigen Riegelelemente in Verriegelungsstellung in die, ihnen jeweils zugeordneten und am anderen Kastenteil vorgesehenen Verriegelungsaufnahmen einfahren. Dazu sind die Verriegelungsaufnahmen zweier Kastenteile in Verriegelungsstellung untereinander liegend angeordnet - wobei ein Riegelelement des einen Kastenteils mit einer Verriegelungsaufnahme des anderen Kastenteils im Eingriff steht. Allerdings erfordert eine derartige Verriegelungseinrichtung mit untereinander liegenden und zusammenwirkenden Verriegelungselementen Ausnehmungen in den Kastenwänden, damit die Verriegelungsaufnahme des einen zum Riegelelement des anderen Kastenteils vor- und somit in dessen Wand hineinragt. Daraus ergeben sich nicht Nachteile hinsichtlich des Herstellungsaufwands, dies bedingt auch eine Verminderung der mechanischen Belastbarkeit - gerade im Bereich der Teilungsebene der Kastenteile. Zudem sind Riegelelement und Verriegelungsaufnahme entsprechend den mechanischen Belastungen auf den Flaschenkasten vergleichsweise massiv vorzusehen, was nicht nur kompakte Bauverhältnisse verhindert, sondern auch einen erhöhten Materialeinsatz erfordert - insbesondere bei einem aus Kunststoff gefertigten Flaschenkasten.

Die Erfindung hat sich daher ausgehend vom eingangs geschilderten Stand der Technik die Aufgabe gestellt, einen Behälter aus trenn- und zusammensetzbaren Behälterteilen derart konstruktiv zu verändern, dass dieser robust und dennoch einfach unter vermindertem Materialaufwand herstellbar ist. Zudem soll der Behälter einfach und zuverlässig handzuhaben sein.

Die Erfindung löst die gestellte Aufgabe dadurch, dass die Verriegelungsaufnahmen einer Verriegelungseinrichtung in Verriegelungsstellung nebeneinander angeordnet sind und aneinander anschließen, wobei die Riegelelemente eines Behälterteils dessen eigene Verriegelungsaufnahme durchgreifen.

Sind die Verriegelungsaufnahmen einer Verriegelungseinrichtung in Verriegelungsstellung nebeneinander angeordnet und schließen diese aneinander an, so kann eine bei bekannten Vorrichtungen erforderliche Ausnehmung in der Behälterwand im Bereich der Teilungsebene der Behälterteile vermieden werden. Vielmehr kann die Wandstärke in diesen Bereichen durch die beiden angrenzenden Verriegelungsaufnahmen bei Bedarf sogar ohne Weiteres erhöht werden, womit die mechanische Belastbarkeit der Verriegelungseinrichtung verbessert wird. Ein robuster trenn- und zusammensetzbarer Behälter kann somit geschaffen werden. Andererseits eröffnet sich erfindungsgemäß jedoch auch die Möglichkeit, den Materialaufwand im Bereich der Verriegelungseinrichtung zu vermindern, wodurch sich die Vorrichtung besonders als Flaschenkasten aus Kunststoff eignen kann. Durchgreifen die Riegelelemente eines Behälterteils dessen eigene Verriegelungsaufnahme, können die Riegelelemente gegenüber der Verriegelungsaufnahme am anderen Behälterteil verbessert positioniert werden. Auf diese Weise kann das Ver- und Entriegeln der beiden Behälterteile erleichtert werden. Eine einfache und zuverlässige Handhabung des Behälters kann sich damit ergeben. Dieses Durchgreifen der Riegelelemente kann auch für einen verbesserten Sitz der Riegelelemente in Verriegelungsstellung der Behälterteile beitragen, und selbst hohen mechanischen Belastungen sicher standhalten.

Eine einfach zu handhabende Ausrichtung der beiden Behälterteile für deren Zusammensetzen kann ermöglicht werden, wenn die Verriegelungsaufnahmen jeweils zueinander gegengleich angeordnete, in ihrem Querschnitt vor- und zurückspringende Stegabschnitte aufweisen, die in Verriegelungsstellung der Behälterteile aneinander anliegen und einen Formschluss ausbilden. Außerdem kann durch diesen Querschnittsverlauf der Verriegelungsaufnahmen die Steifigkeit des Behälters gegenüber einer Verwindung erhöht werden.

Konstruktiv einfach können die vor- und zurückspringenden Stegabschnitte ausgebildet werden, indem diese je einen U-förmigen Verlauf ausbilden. Außerdem kann dadurch ein hinsichtlich der Stabilität eines zusammengesetzten Behälters besonders vorteilhaftes Ineinandergreifen der Stegabschnitte erreicht werden.

Folgen die vor- und zurückspringenden Stegabschnitte einer Verriegelungsaufnahme einem wellenförmigen Verlauf, kann die Torsionssteifigkeit der Verriegelungsaufnahme weiter erhöht werden.

Bildet jede Verriegelungsaufnahme Schlitze zur linearen Führung von Riegelelementen aus, kann die Genauigkeit der Bewegung der Riegelelemente zum Ver- und Entriegeln verbessert werden. Eine einfach und zuverlässig handhabbare Verriegelungseinrichtung kann damit geschaffen werden. Vorzugsweise sind die Verriegelungsaufnahmen buchsenförmig ausgebildet, um für eine erhöhte Torsionssteifigkeit zu sorgen.

Die Konstruktion kann vereinfacht werden, wenn die Schlitze auf gleicher Höhe enden.

Laufen die profilförmigen Riegelelemente im Querschnitt in zwei Riegelschenkel aus, die der Innenkontur der jeweiligen Verriegelungsaufnahme folgen, kann die formschlüssige Verbindungsfläche von Behälterteilen erhöht und damit die Robustheit des Behälters zusätzlich gesteigert werden. Zudem können die Riegelelemente - in der Art eines Schiebers - für eine breite Überlappung mit der jeweiligen Verriegelungsaufnahme sorgen. Damit kann ein verbessertes gegenseitiges Verklemmen von Behälterteilen und somit eine mechanisch besonders belastbare Verbindung zu einem Behälter erreicht werden.

Die Konstruktionsbedingungen können vereinfacht werden, wenn die Riegelschenkel im Querschnitt dem Riegelsteg V-förmig zulaufen.

Wirken die Riegelelemente und die Verriegelungsaufnahmen über Keilflächen zusammen, können die Behälterteile durch die Verriegelung zugleich auch gegeneinander verspannt werden. Damit kann der Verbund zwischen den Behälterteilen gestärkt werden.

Eine erhöhte Verspannung zwischen den Verriegelungsaufnahmen kann erreicht werden, indem die Riegelelemente jeweils außermittig in die Verriegelungsaufnahme des jeweils anderen Behälterteils eingreifen. Vorteilhaft kann die Verteilung der kraft- und formschlüssigen Verbindung von Behälterteilen verstärkt werden. Unter anderem kann dieses außermittige Versetzen der Riegelelemente auch die Gefahr ihrer gegenseitigen Behinderung bei Betätigung verringern, was der Handhabungsfreundlichkeit des Behälters dienlich sein kann.

Weisen die Behälterteile unterhalb der Verriegelungsaufnahmen zueinander jeweils gegengleich angeordnete vor- und zurückspringende Wandabschnitte auf, die in Verriegelungsstellung aneinander anliegen und einen Formschluss ausbilden, kann ein vertikales Trennen der Behälterteile verhindert werden. Eine belastbare form- und/oder kraftschlüssige, dennoch aber leicht lösbare Verbindung zwischen den Behälterteilen kann sich damit ergeben. Ein besonders einfach handhabbarer trennbarer Behälter kann damit geschaffen werden.

Weist mindestens eine Verriegelungsaufnahme eine Ausnehmung auf, die einen seitlichen Anschlag für das jeweilige mit der Verriegelungsaufnahme zusammenwirkende Riegelelement ausbildet, kann das Riegelelement in seiner Lage noch weiter verbessert gesichert werden. Dadurch können die Riegelelemente zusätzlich abgestützt werden. Die Gefahr eines seitlichen Ausweichens des Riegelelements unter mechanischer Belastung kann damit vermindert werden, was eine standfeste Verriegelungseinrichtung schaffen kann.

In den Figuren ist beispielsweise der Erfindungsgegenstand anhand eines Ausführungsbeispiels näher dargestellt. Es zeigen
- Fig. 1: eine dreidimensionale Ansicht auf einen Behälter mit getrennten Behälterteilen
- Fig. 2: eine abgerissene Detailansicht der Fig. 1 in Draufsicht,
- Fig. 3: eine Draufsicht auf den Behälter mit zusammensetzten Behälterteilen,
- Fig. 4: eine abgerissene Detailansicht der Fig. 2 und
- Fig. 5: eine Stirnansicht auf einen der Behälterteile nach Fig. 1.

Der nach Fig. 1 beispielsweise dargestellte Behälter 1 ist als einer in zwei Behälterteile 2, 3 trenn- und aus diesen wieder zusammensetzbar Flaschenkasten ausgebildet. Damit diese Behälterteile 2, 3 zu einem festen Verbund zusammengesetzt werden können, ist am Behälter 1 eine Verriegelungseinrichtung 4 vorgesehen. Die Verriegelungseinrichtung 4 weit Riegelelemente 5, 6 und Verriegelungsaufnahmen 7, 8 auf, die an den jeweiligen Behälterteilen 2, 3 vorgesehen sind. So bildet das Behälterteil 2 das Riegelelement 5 und die Verriegelungsaufnahme 7 und das Behälterteil 3 das Riegelelement 6 und eine Verriegelungsaufnahme 8 aus. Davon wirkt einerseits das Riegelelement 5 des Behälterteils 2 mit der Verriegelungsaufnahme 8 des Behälterteils 3 und andererseits das Riegelelement 6 des Behälterteils 3 mit der Verriegelungsaufnahme 7 des Behälterteils 2 zusammen. Hierzu bilden die Verriegelungsaufnahmen 7, 8 Führungsflächen 9, 10 zum vertikalen Einfahren der Riegelelemente 5, 6 des jeweils anderen Behälterteils 2, 3 aus, wie dies der Fig. 1 in Zusammenschau mit der Fig. 2 entnommen werden kann. Die Riegelelemente 5, 6 sind jeweils mit einem Handgriff 11, 12 zu deren Betätigung verbunden, um diese in eine Entriegelungsstellung 13, wie in Fig. 1 dargestellt, oder in eine Verriegelungsstellung 14, wie in Fig. 5 strichliert dargestellt, zu verlagern. Beispielsweise kann der Fig. 5 auch eine Zwischenstellung 30 des Riegelelements 5 entnommen werden, die auf der vertikalen Bewegungsachse 27 des Riegelelements 5 liegt.

Erfindungsgemäß wird ein mechanisch belastbarer bzw. robuster Behälter 1 erreicht, indem die besondere konstruktive Ausführung der Verriegelungseinrichtung 4 am Behälter 1 vorgesehen wird. In Verriegelungsstellung der Behälterteile 2, 3 liegen nämlich die Verriegelungsaufnahmen 7, 8 nebeneinander und schließen auch aneinander an. Dies führt dazu, dass in der Teilungsebene 15 belastbare Wandstärken vorhanden sind. Zudem durchgreifen die beiden Riegelelemente 5, 6 eines Behälterteils 2, 3 dessen eigene Verriegelungsaufnahme 7, 8. Damit sind diese Riegelelemente 5 und 6 vorteilhaft zum Einfahren in die Verriegelungsaufnahmen 8 bzw. 7 des jeweiliges anderen Behälterteils 2, 3 ausgerichtet - sie Handhabung der Verriegelungseinrichtung 4 ist daher besonders vorteilhaft. Zudem kann aufgrund des Durchgreifens der Verriegelungsaufnahmen 8 bzw. 7 durch die Riegelelemente 5, 6 die Lage der Verriegelungsaufnahmen 8 bzw. 7 zueinander gesichert werden und diese eventuell sogar miteinander verspannt werden. Eine hohe mechanische Belastbarkeit, insbesondere Verwindungssteifigkeit, an der Verriegelungseinrichtung 4 wird so erreicht.

Wie in den Figuren 2 und 4 ersichtlich, weisen die Verriegelungsaufnahmen 8 bzw. 7 im Querschnitt jeweils vor- und zurückspringende Stegabschnitte 16, 17 auf, die aus Sicht der Teilungsebene 15 zueinander gegengleich angeordnete sind. Indem beim Zusammensetzen die Stegabschnitte 16, 17 die Behälterteile 2, 3 ineinandergreifen, werden die Behälterteile 2, 3 gegeneinander ausgerichtet bzw. damit automatisch zentriert. Zudem vermindern die aneinander formschlüssig anliegenden Stege 16, 17 und deren ineinandergreifender u-förmiger Verlauf eine Relativbewegung der Behälterteile 2, 3 in Querrichtung des Behälters 1, was die mechanische Steifigkeit des Behälters 1 erhöht.

Wie in den Figuren 2 und 3 zu entnehmen, bilden die Stegabschnitte 16 und 17 einem U-förmigen Verlauf aus und folgen einem wellenförmigen Verlauf. Dadurch kann eine besonders belastbare Verbindung von Behälterteilen 2, 3 erreicht werden.

Jede Verriegelungsaufnahme 7, 8 ist mit gleichhoch endenden Schlitzen 18, 19 zur linearen Führung von Riegelelementen 5, 6 versehen. Die Schlitze 18 dienen zur Führung des eigenen Riegelelements 5 bzw. 6, während die Schlitze 19 zur Führung des Riegelelements 6 bzw. 7 des jeweils anderen Behälterteils 3 bzw. 2 dienen. Zudem weisen die Verriegelungsaufnahme 7, 8 eine Buchsenform auf, was für eine erhöhte Verwindungssteifigkeit sorgt.

Die profilförmigen Riegelelemente 5, 6 laufen im Querschnitt in zwei Riegelschenkel 20, 21 aus, die der Innenkontur der jeweiligen Verriegelungsaufnahme 7, 8 folgen. Dies führt zu einer erhöhten mechanische Belastbarkeit der Verriegelungseinrichtung 4, indem sich die Riegelschenkel 20, 21 über die Verriegelungsaufnahme 7 bzw. 8 abstützen und Verwindungen am Riegelelement 5, 6 unterbinden. Der Behälter 1 ist dadurch besonders robust gegenüber Stoßbelastungen.

Auf die Behälterteile 2, 3 entfalten die Riegelelemente 5, 6 zudem zentrierende Wirkung, indem deren Riegelschenkel 20, 21 im Querschnitt V-förmig dem Riegelsteg 26 zulaufen, wie dies nach Fig. 4 erkannt werden kann.

Da die Riegelelemente 5, 6 und Verriegelungsaufnahmen 7, 8 über Keilflächen 22 zusammenwirken, sind die zusammengesetzten Behälterteile 2, 3 gegeneinander verspannt. Diese Keilflächen 22 sind beispielsweise in Fig. 5 außen liegend an einer Verriegelungsaufnahme 7 dargestellt. Diese Keilflächen 22 können auch bei den Riegelelementen 5, 6 und/oder bei den Verriegelungsaufnahmen 7, 8 innenliegend vorgesehen sein, was nicht näher dargestellt worden ist.

Insbesondere kann den Figuren 2 und 4 entnommen werden, dass die Riegelelemente 5, 6 jeweils außermittig in die Verriegelungsaufnahme 8, 9 des jeweils anderen Behälterteils 3, 2 eingreifen. Diese gegenseitige Verriegelung der Verriegelungsaufnahme 8, 9 führt zu einer besonders belastbaren lösbaren Verbindung zwischen den Behälterteilen 2, 3.

Unterhalb der Verriegelungsaufnahmen 8, 9 weisen die Behälterteile 2, 3 je zueinander gegengleich angeordnete vor- und zurückspringende Wandabschnitte 23, 24 auf. Diese in Verriegelungsstellung ineinandergreifenden Wandabschnitte 23, 24 verhindern - oder erschweren zumindest - ein Abziehen der Behälterteile 2, 3 in vertikaler Richtung. Zudem wirkt das Gewicht der von einem Behälter 1 aufgenommenen Flaschen 25 vorteilhaft auf den Erhalt des Formschlusses zwischen diesen Wandabschnitten der Behälterteile 2, 3.

In den Figuren 2 und 4 ist zudem je eine Ausnehmung 28 an beiden Verriegelungsaufnahmen 7 und 8 zu erkennen. Die Ausnehmung 28 erstreckt sich vertikale entlang der jeweiligen Verriegelungsaufnahme 7 bzw. 8 und bildet so in jeder Lage des Riegelelements 6 bzw. 7 einen zusätzlichen seitlichen Anschlag 29 aus. Auf diese Weise wird eine besonders gute Abstützung des Riegelschenkels 21 erreicht, was die Stabilität der Verriegelungseinrichtung 4 verbessert und Belastungen auf deren Teile - insbesondere auch auf die Riegelstege, etwa wenn zusammengesetzte Behälterteile 2, 3 gegeneinander verdreht werden - verringern kann.

## Patentansprüche

1. Behälter, insbesondere Flaschenkasten, mit wenigstens zwei trenn- und zusammensetzbaren Behälterteilen (2, 3) und mit mindestens einer Verriegelungseinrichtung (4), die bewegbare Riegelelemente (5, 6) und mit den Riegelelementen (5, 6) zum Ver- und Entriegeln der Behälterteile (2, 3) zusammenwirkende Verriegelungsaufnahmen (7, 8) aufweist, wobei jeder Behälterteil (2, 3) mindestens ein Riegelelement (5 bzw. 6) und eine zum Einfahren des Riegelelements (6 bzw. 5) des jeweils anderen Behälterteils (3 bzw. 2) ausgebildete Verriegelungsaufnahme (7 bzw. 8) aufweist, **dadurch gekennzeichnet, dass** die Verriegelungsaufnahmen (7, 8) einer Verriegelungseinrichtung (4) in Verriegelungsstellung (14) nebeneinander angeordnet sind und aneinander anschließen, wobei die Riegelelemente (5, 6) eines Behälterteils (2, 3) dessen eigene Verriegelungsaufnahme (7, 8) durchgreifen.

2. Behälter nach Anspruch 1, **dadurch gekennzeichnet, dass** die Verriegelungsaufnahmen (7, 8) jeweils zueinander gegengleich angeordnete, in ihrem Querschnitt vor- und zurückspringende Stegabschnitte (16, 17) aufweisen, die in Verriegelungsstellung (14) aneinander anliegen und einen Formschluss ausbilden.

3. Behälter nach Anspruch 2, **dadurch gekennzeichnet, dass** die vor- und zurückspringenden Stegabschnitte (16, 17) einen U-förmigen Verlauf ausbilden.

4. Behälter nach Anspruch 2 oder 3, **dadurch gekennzeichnet, dass** die vor- und zurückspringenden Stegabschnitte (16, 17) einer Verriegelungsaufnahme (7 bzw. 8) einem wellenförmigen Verlauf folgen.

5. Behälter nach einem der Ansprüche 1 bis 4, **dadurch gekennzeichnet, dass** jede, insbesondere buchsenförmige, Verriegelungsaufnahme (7, 8) Schlitze (18, 19) zur linearen Führung von Riegelelementen (5, 6) ausbildet.

6. Behälter nach Anspruch 5, **dadurch gekennzeichnet, dass** die Schlitze (18 und/oder 19) auf gleicher Höhe enden.

7. Behälter nach einem der Ansprüche 1 bis 6, **dadurch gekennzeichnet, dass** die profilförmigen Riegelelemente (5, 6) im Querschnitt in zwei Riegelschenkel (20, 21) auslaufen, die der Innenkontur der jeweiligen Verriegelungsaufnahme (7, 8) folgen.

8. Behälter nach Anspruch 7, **dadurch gekennzeichnet, dass** die Riegelschenkel (20, 21) im Querschnitt dem Riegelsteg (26) V-förmig zulaufen.

9. Behälter nach einem der Ansprüche 1 bis 8, **dadurch gekennzeichnet, dass** die Riegelelemente (5, 6) und die Verriegelungsaufnahmen (7, 8) über Keilflächen (22) zusammenwirken.

10. Behälter nach einem der Ansprüche 1 bis 9, **dadurch gekennzeichnet, dass** die Riegelelemente (5, 6) jeweils außermittig in die Verriegelungsaufnahme (7, 8) des jeweils anderen Behälterteils (2, 3) eingreifen.

11. Behälter nach einem der Ansprüche 1 bis 10, **dadurch gekennzeichnet, dass** die Behälterteile (2, 3) unterhalb der Verriegelungsaufnahmen (7, 8) zueinander jeweils gegengleich angeordnete vor- und zurückspringende Wandabschnitte (23, 24) aufweisen, die in Verriegelungsstellung (14) aneinander anliegen und einen Formschluss ausbilden.

12. Behälter nach einem der Ansprüche 1 bis 11, **dadurch gekennzeichnet, dass** mindestens eine Verriegelungsaufnahme (7, 8) eine Ausnehmung (28) aufweist, die einen seitlichen Anschlag (29) für das jeweilige mit der Verriegelungsaufnahme (7, 8) zusammenwirkende Riegelelement (6, 7) ausbildet.

## Claims

1. A container, more particularly a bottle crate, comprising at least two container parts (2, 3) that can be separated and assembled, and at least one locking device (4) which comprises movable bolt elements (5, 6) and locking receivers (7, 8) cooperating with the bolt elements (5, 6) for locking and unlocking the container parts (2, 3), wherein each container part (2, 3) comprises at least one bolt element (5 or 6) and a locking receiver (7 or 8) for the insertion of the bolt element (6 or 5) of the respective other container part (3 or 2), **characterized in that** the locking receivers (7, 8) of a locking device (4) are arranged adjacent to each other in the locking position (14) and adjoin each other, wherein the bolt elements (5, 6) of a container part (2, 3) engage through its own locking receiver (7, 8).

2. A container according to claim 1, **characterized in that** the locking receivers (7, 8) respectively comprise web sections (16, 17) which are arranged diametrically opposed to each other, protrude and recede in their cross-section and rest on each other in the locking position (14) and form an interlocking connection.

3. A container according to claim 2, **characterized in that** the protruding and receding web sections (16, 17) form a U-shaped progression.

4. A container according to claim 2 or 3, **characterized in that** the protruding and receding web sections (16, 17) of a locking receiver (7 or 8) follow an undulating progression.

5. A container according to one of the claims 1 to 4, **characterized in that** each locking receiver (7, 8), more particularly a sleeve-like one, forms slots (18, 19) for the linear guidance of bolt elements (5, 6).

6. A container according to claim 5, **characterized in that** the slots (18 and/or 19) end at the same height.

7. A container according to one of the claims 1 to 6, **characterized in that** the profile-shaped bolt elements (5, 6) terminate in the cross-section in two bolt legs (20, 21), which follow the inner contour of the respective locking receiver (7, 8).

8. A container according to claim 7, **characterized in that** the bolt legs (20, 21) taper in the cross-section in a V-shaped manner to the bolt web (26).

9. A container according to one of the claims 1 to 8, **characterized in that** the bolt elements (5, 6) and the locking receivers (7, 8) interact via wedge surfaces (22).

10. A container according to one of the claims 1 to 9, **characterized in that** the bolt elements (5, 6) respectively engage in an eccentric manner in the locking receiver (7, 8) of the respective other container part (2, 3).

11. A container according to one of the claims 1 to 10, **characterized in that** the container parts (2, 3) comprise protruding and receding wall sections (23, 24) beneath the locking receivers (7, 8), which wall sections are respectively arranged in a diametrically opposed manner and rest on each other in the locking position (14) and form an interlocking connection.

12. A container according to one of the claims 1 to 11, **characterized in that** at least one locking receiver (7, 8) comprises a recess (28) which forms a lateral stop (29) for the respective bolt element (6, 7) interacting with the locking receiver (7, 8).

## Revendications

1. Contenant, en particulier casier à bouteilles, avec au moins deux parties de contenant (2, 3) pouvant être séparées et assemblées et avec au moins un dispositif de verrouillage (4) comprenant des éléments formant targette (5, 6) mobiles et des réceptacles de targette (7, 8) coopérant avec les éléments formant targette (5, 6) pour verrouiller et déverrouiller les parties de contenant (2, 3), dans lequel chaque partie de contenant (2, 3) comprend au moins un élément formant targette (5 ou 6) et un réceptacle de verrouillage (7 ou 8) formé pour l'insertion de l'élément formant targette (6 ou 5) de l'autre partie de contenant (3 ou 2), **caractérisé en ce que** les réceptacles de targette (7, 8) d'un dispositif de verrouillage (4) sont disposés l'un à côté de l'autre dans la position de verrouillage (14) et se raccordent l'un à l'autre, les éléments formant targette (5, 6) d'une partie de contenant (2, 3) traversant le propre réceptacle de targette (7, 8) de celle-ci.

2. Contenant selon la revendication 1, **caractérisé en ce que** chacun des réceptacles de targette (7, 8) présente des parties en forme de barrette (16, 17) disposées de façon symétrique inverse les unes par rapport aux autres et dont la section avance et recule, qui reposent les unes sur les autres dans la position de verrouillage (14) et forment un engagement positif.

3. Contenant selon la revendication 2, **caractérisé en ce que** les parties en forme de barrette (16, 17) dont la section avance et recule forment un contour en forme de U.

4. Contenant selon la revendication 2 ou 3, **caractérisé en ce que** les parties en forme de barrette (16, 17) dont la section avance et recule d'un réceptacle de targette (7 ou 8) suivent un contour ondulé.

5. Contenant selon l'une des revendications 1 à 4, **caractérisé en ce que** chaque réceptacle de targette (7, 8), en particulier en forme de douille, forme des fentes (18, 19) pour le guidage linéaire d'éléments formant targette (5, 6).

6. Contenant selon la revendication 5, **caractérisé en ce que** les fentes (18 et/ou 19) se terminent à la même hauteur.

7. Contenant selon l'une des revendications 1 à 6, **caractérisé en ce que** les éléments formant targette (5, 6) profilés se terminent en section par deux bras de barrette (20, 21) qui suivent le contour intérieur du réceptacle de targette (7, 8) correspondant.

8. Contenant selon la revendication 7, **caractérisé en ce que** les bras de barrette (20, 21) ont une section qui se dirige en forme de V vers l'âme de la barrette (26).

9. Contenant selon l'une des revendications 1 à 8, **caractérisé en ce que** les éléments formant targette (5, 6) et les réceptacles de targette (7, 8) coopèrent à l'aide de surfaces de coin (22).

10. Contenant selon l'une des revendications 1 à 9, **caractérisé en ce que** les éléments formant targette (5, 6) se mettent en prise chacun de façon excentrée dans le réceptacle de targette (7, 8) de l'autre partie de contenant (2, 3).

11. Contenant selon l'une des revendications 1 à 10, **caractérisé en ce que** les parties de contenant (2, 3) présentent en-dessous des réceptacles de targette (7, 8) des parties de paroi (23, 24) symétriques inverses l'une par rapport à l'autre qui avancent et reculent, qui reposent les unes sur les autres dans la position de verrouillage (14) et forment un engagement positif.

12. Contenant selon l'une des revendications 1 à 11, **caractérisé en ce qu'**au moins un réceptacle de targette (7, 8) présente un creux (28) qui forme une butée latérale (29) pour l'élément formant targette (6, 7) correspondant qui coopère avec le réceptacle de targette (7, 8).
